# EUROPÄISCHE PATENTANMELDUNG

(11) **EP 0 482 300 A1**
(43) Veröffentlichungstag der Anmeldung: **29.04.1992**
(21) Anmeldenummer: 91112218.2
(22) Anmeldetag: 22.07.1991
(51) Int. Cl.: A47B 17/02

(54) **Schreibtisch**

(30) Priorität: 22.10.1990 DE 4033576
(71) Anmelder: Gesika Büromöbelwerk GmbH & Co. KG, D-59583 Geseke (DE)
(72) Erfinder: Adirsch, Manfred, W-4787 Geseke (DE); Hänsel, Detlef, W-4780 Lippstadt 12 (DE); Schiermeier, Horst, W-4794 Hövelhof (DE)
(74) Vertreter: Thielking, Bodo, Dipl.-Ing.

(57) **Zusammenfassung**

Ein Schreibtisch besitzt eine Tischplatte (8) mit Metallgestell, das zwei seitliche Ständer (1) aufweist, die über eine in Tischplattenlängsrichtung sich erstreckende Traverse miteinander verbunden sind, wobei die Tischplatte mit dem Metallgestell verbunden ist. Die Quertraverse wird durch mindestens zwei parallel zueinander verlaufende Rundrohre (3; 4; 6; 7) gebildet. Die Rundrohre sind stirnseitig mit den Seitenständern (1) verschraubt.

## Beschreibung

Die Erfindung betrifft einen Schreibtisch mit Tischplatte und Metallgestell nach dem Oberbegriff des Anspruchs 1.

Derartige Schreibtische sind in unterschiedlichsten Ausführungsformen bekannt. Am weitesten verbreitet sind Konstruktionen, bei denen die Traversen mit den seitlichen Ständern verschweißt sind.

Ausgehend von diesem Stand der Technik liegt der Erfindung die Aufgabe zugrunde, einen Schreibtisch mit einem Metallgestell zu schaffen, der eine einfache Montage und große Flexibilität für Verkettungen erlaubt.

Die Lösung dieser Aufgabe erfolgt mit den Merkmalen des Kennzeichnungsteils von Anspruch 1.

Die Bildung der Quertraverse durch mindestens zwei parallel zueinander verlaufende Rundrohre, die stirnseitig mit den Seitenständern verschraubt sind, stellt eine besonders einfache und zweckmäßige Ausbildung dar. Sie schafft die Voraussetzung für eine besonders flexible Gestaltung, d.h. für die Möglichkeit,unterschiedliche Modelle unter Beibehaltung des gleichen Metallgestells zu schaffen.

Bei einer bevorzugten Ausführungsform weisen die Seitenständer einen im wesentlichen senkrecht verlaufenden oder schwach nach hinten geneigt verlaufenden Steg auf, von dem ein schräg aufwärts nach vorne verlaufender Kragarm ausgeht, wobei sowohl am oberen Ende des Stegs als auch am oberen Ende des Kragarms jeweils zwei parallel zueinander verlaufende Rundrohre angeordnet sind.

Bei einer weiteren bevorzugten Ausführungsform ist zumindest ein Rundrohr von zwei parallel zueinander angeordneten Verschwenkbeschlägen umgriffen, welche das Rohr übergreifen bzw. umgreifen und zu einem Ablaufen an dessen Außenumfang ausgebildet sind. Durch das Vorsehen von Rundrohren ist die Verschwenkfähigkeit der Tischplatte und damit deren Neigungsverstellbarkeit sehr einfach gegeben.

Bei einer bevorzugten Ausführungsform der Erfindung weist der Verschwenkbeschlag einen Grundkörper auf, an dem um eine parallel zur Rohrachse verlaufende Schwenkachse ein Klappbügel angelenkt ist, der aus seiner, das Rohr freigebenden Öffnungslage, in seine am Rohr anschließende Verschließlage verschwenkbar ist. Dabei ist es vorteilhaft, daß der Klappbügel in der Verriegelungsstellung verrastbar ist.

Weiterhin ist es zweckmäßig, daß der Grundkörper des Verschwenkbeschlags in Querrichtung der Tischplatte verschiebbar mit einer Führungsschiene verbunden ist, welche ihrerseits mit der Tischplatte verbunden ist. Eine derartige Gestaltung erlaubt sowohl eine Verstellung der Tischplatte in deren Querrichtung als auch deren Neigbarkeit.

Weitere bevorzugte Ausgestaltungen der Erfindung ergeben sich aus den weiteren Unteransprüchen und aus der Zeichnung in Verbindung mit der nachfolgenden Zeichnungsbeschreibung. In der Zeichnung zeigen:
Figur 1 - eine erste Ausführungsform des Schreibtisches mit verschwenkt dargestellter Tischplatte,
Figur 2 - eine zweite Ausführungsform mit einem gleichen Untergestell, bei der die Tischplatte in deren Querrichtung verschiebbar ist,
Figur 3 - eine perspektivische Darstellung des Verbindungsbeschlags zwischen Rohren und Tischplatte,
Figur 4 - eine perspektivische Darstellung des Verbindungsbeschlags mit Führungsschiene und Tischplatte,
Figur 5 - eine weitere Verkettungsplatte,
Figur 6 - einen Schnitt entlang Ebene 6-6 gemäß Figur 1.

Der Schreibtisch besteht aus einem Metallgestell und einer damit verbundenen Tischplatte 8. Das Metallgestell besitzt zwei seitliche Ständer 1. Jeder Ständer besteht aus einem Bodenholm 1 c, einem im wesentlichen senkrecht oder leicht nach hinten geneigten Steg 1 sowie einem Kragarm 1 b. Parallel zum Boden und auf jeweils gleicher Höhe sind sowohl am Ende des Kragarms 1 als auch am Ende des Stegs 1 jeweils Verbindungsstücke 2 vorgesehen, deren Aufbau genauer aus Figur 6 ersichtlich ist. Die Verbindungsstücke besitzen in der Nähe ihrer Enden gestufte Durchgangsbohrungen 2a,2b, die von Befestigungsschrauben 13 bzw. 12 durchsetzt sind. Die Befestigungsschrauben 13 greifen in ein Muttergewinde eines mit dem Rohr 4 fest verbundenen Blechteils 4a ein. In Figur 6 ist eine der beiden Durchgangsbohrungen mit einer Abdeckkappe 14 verschlossen. Auf den zu den Rohren 3 und 4 weisenden Seiten des Verbindungsstücks 2 sind Zentrieransätze 2c vorgesehen, welche von den Rohren 3 und 4 umgriffen werden. Die Schrauben 13 bzw. 12 ziehen die Rohre 3 und 4 fest gegen das Verbindungsstück 2.

An dem gemäß Figur 6 oberen Teil der Zeichnung ist ein rundes hülsenförmiges Verlängerungsstück 11 mit einem Bund 11 auf der dem Rohr 3 gegenüberliegenden Seite vorgesehen. Dieses Verlängerungsstück 11 besitzt einen Außendurchmesser, der dem Außendurchmesser des Rundrohres entspricht. Mit Hilfe der Verbindungsschraube 12 werden das Rundrohr 3, das Verbindungsstück 2 und das Verlängerungsstück 11 fest miteinander verspannt. An dem Verlängerungsstück 11 ist ein Absatz vorgesehen, der in die Erweiterung 2b eingreift und das Verlängerungsstück in 2b zentriert.

Das Verlängerungsstück 11 ist für einen Anbau oder eine Verkettung einer weiteren Tischplatte 8' vorgesehen (vgl. Figur 5). Das doppelt vorgesehene Verlängerungsstück 11 wird bei einer sogenannten Verkettung mit einer Tischplatte 8' von den Verschwenkbeschlägen 9 umgriffen und ist wegen des Bundes 11 gegen ein Abziehen in axialer Richtung gesichert.

Der Verschwenkbeschlag 9 ist genauer in Figur 3 dargestellt. Er besitzt einen Grundkörper 9a, welcher bei der Ausführungsform gemäß Figur 3 direkt an die Unterseite der Tischplatte 8 angeschraubt ist. Der Grundkörper 9a besitzt eine runde Aufnahmeöffnung 9c, deren Durchmesser dem Außendurchmesser der Rundrohre oder Verlängerungsstücke entspricht. Die Öffnung 9c ist so ausgebildet, daß der Grundkörper 9a auf die Rundrohre oder Verlängerungsstücke aufschnappen kann. Anschließend wird der Klappbügel aus seiner Öffnungslage in die Verschließlage verschwenkt, wo er mit einer Rastnase hinter einen Gegenbereich des Grundkörpers 9a greift. In der Fixierungsstellung liegt der Klappbügel 9b von der Unterseite fest am Rundrohr oder an dem Verlängerungsstück an.

Bei der Ausführungsform gemäß Figuren 2 und 4 ist der Grundkörper 9a nicht direkt an der Tischplatte 8 verschraubt, sondern der Grundkörper durchsetzt einen Längsschlitz 10a einer Führungsschiene 10, die ihrerseits an die Unterseite der Tischplatte 8 angeschraubt ist. Diese Konstruktion erlaubt eine Verschiebung der Tischplatte 8 in deren Querrichtung. Gleichzeitig ist durch die Gestaltung des Verschwenkbeschlags ein Verschwenken der Tischplatte möglich. Der Distanzhalter, mit dem die Tischplatte 8 in der gewünschten Neigungsstellung gehalten wird, ist nicht dargestellt. Hierzu sind beliebige Konstruktionen, wie beispielsweise Abstandshalter, geeignet.

## Patentansprüche

1. Schreibtisch mit Tischplatte und Metallgestell, das zwei seitliche Ständer aufweist, die über eine in Tischplattenlängsrichtung sich erstrekkende Traverse miteinander verbunden sind, wobei die Tischplatte mit dem Metallgestell verbunden ist,
dadurch gekennzeichnet,
daß die Quertraverse durch mindestens zwei parallel zueinander verlaufende Rundrohre (3; 4; 6; 7) gebildet ist, die stirnseitig mit den Seitenständern (1) verschraubt sind.

2. Schreibtisch nach Anspruch 1,
dadurch gekennzeichnet,
daß die Seitenständer (1) einen im wesentlichen senkrecht verlaufenden Steg (1 a) aufweisen, von dem ein schräg aufwärts nach vorne verlaufender Kragarm (1b) ausgeht, und daß sowohl am oberen Ende des Stegs (1 a) als auch am oberen Ende des Kragarms (1b) jeweils zwei parallel zueinander verlaufende Rundrohre (3; 4 und 6; 7) angeordnet sind.

3. Schreibtisch nach Anspruch 1 oder 2,
dadurch gekennzeichnet,
daß zumindest ein Rundrohr (3; 4; 6; 7) von zwei parallel zueinander angeordneten Verschwenkbeschlägen (9) umgriffen wird, welche das Rohr übergreifen bzw. umgreifen und zu einem Ablaufen an dessen Außenumfang ausgebildet sind.

4. Schreibtisch nach Anspruch 1 bis 3,
dadurch gekennzeichnet,
daß der Verschwenkbeschlag (9) einen Grundkörper (9a) aufweist, an dem um eine parallel zur Rohrachse verlaufende Schwenkachse ein Klappbügel (9b) angelenkt ist, der aus seiner, das Rohr freigebenden Öffnungslage in seine am Rohr (3; 4; 6; 7) anliegende Verschließlage verschwenkbar ist.

5. Schreibtisch nach Anspruch 4,
dadurch gekennzeichnet,
daß der Klappbügel (9b) in der Verriegelungsstellung verrastbar ist.

6. Schreibtisch nach einem oder mehreren der Ansprüche 1 bis 5,
dadurch gekennzeichnet,
daß der Grundkörper (9a) des Verschwenkbeschlags (9) in Querrichtung der Tischplatte (8) verschiebbar mit einer Führungsschiene (10) verbunden ist, welche ihrerseits mit der Tischplatte (8) verbunden ist.

7. Schreibtisch nach einem oder mehreren der Ansprüche 1 bis 6,
dadurch gekennzeichnet,
daß die im wesentlichen senkrecht verlaufenden Stege (1 a) des Seitenständers (1) ein Verbindungsstück (2) aufweisen, das an seinen äußeren Enden jeweils gestufte Durchgangsbohrungen (2a, 2b) aufweist, deren jede mit einem Zentrieransatz (2c) fluchtet, der vom stirnseitigen Ende jeweils eines Rohres (3; 4) umgriffen wird, wobei innerhalb des Rundrohres (3; 4) jeweils ein ein Muttergewinde aufweisendes Teil (3a; 4a) vorgesehen ist, in das eine Spannschraube (13; 14), welche die gestufte Bohrung (2a) durchsetzt, eingreift.

8. Schreibtisch nach Anspruch 7,
dadurch gekennzeichnet,
daß die von den Rohren (3; 4) abgewandten Enden der gestuften Bohrung (2a, 2b) einen Ansatz eines runden, hülsenförmigen Verlängerungsstücks (11) mit einem Bund (11a) umgreifen, wobei der Außendurchmesser des dem Bund (11a) benachbarten Bereichs dem Außendurchmesser der Rundrohre (3; 4) entspricht.
